# EUROPÄISCHE PATENTSCHRIFT

(11) **EP 2 657 636 B1**
(45) Veröffentlichungstag und Bekanntmachung des Hinweises auf die Patenterteilung: **09.09.2015**
(21) Anmeldenummer: 12165205.1
(22) Anmeldetag: 23.04.2012
(51) Int. Cl.: F28D 9/00

(54) **Plattenwärmetauscher**
Plate heat exchanger
Echangeur thermique à plaques

(43) Veröffentlichungstag der Anmeldung: 30.10.2013
(73) Patentinhaber: GEA Ecoflex GmbH, 47059 Duisburg (DE)
(72) Erfinder: Abker, Gerd, 45768 Marl (DE); Ernst, Alfred, 40822 Mettmann (DE); Müller, Bernd, 40885 Ratingen (DE); Mönig, Klaus, 46244 Bottrop (DE)
(74) Vertreter: Stenger Watzke Ring

(56) Entgegenhaltungen:
- DE-A1- 19 832 164
- DE-A1-102007 029 753
- DE-A1-102010 006 277
- DE-C1- 4 100 940
- DE-C2- 4 142 177
- JP-A- 10 103 888
- JP-A- 11 337 276
- JP-A- 2011 106 764
- US-A1- 2011 030 829
- DATABASE WPI Week 200673 Thomson Scientific, London, GB; AN 2006-704397 XP002683488, -& KR 2006 0006159 A (CHOI Y H) 19. Januar 2006 (2006-01-19)

## Beschreibung

Die Erfindung betrifft einen Plattenwärmetauscher mit im Gleichstrom oder Gegenstrom von einem ersten und einem zweiten Medium durchströmten Strömungskanälen, die für das erste Medium zwischen jeweils zu einem Plattenpaar verbundenen Einzelplatten und für das zweite Medium zwischen zu einem Plattenstapel zusammengefügten Plattenpaaren gebildet sind, wobei die Einzelplatten und die Plattenpaare an parallel zur Hauptströmungsrichtung verlaufenden Längsrändern und Anlageflächen miteinander verbunden sind, wobei jede Einzelplatte in Längsrichtung korrespondierende, diagonal angeordnete Zuström- und Abströmquerschnitte für das erste Medium und in Querrichtung neben diesen liegende Zuström- bzw. Abströmquerschnitte für das zweite Medium aufweist, wobei die Abströmquerschnitte für das erste Medium jeweils um die halbe Höhe der Zuström- bzw. Abströmquerschnitte für das zweite Medium versetzt sind, wobei die Einzelplatte mit einer Turbulenzen erzeugenden Profilierung versehen ist, wobei die Profilierung senkrecht zur Hauptströmungsrichtung über den gesamten Boden bis zu den Anlageflächen ausgebildet ist, und wobei die Einzelplatten im Bereich der Anlageflächen Randkanäle aufweisen.

Plattenwärmetauscher dieser Art werden mit Plattendimensionen von mehreren Metern großtechnisch eingesetzt. Ein Anwendungsbereich ist hierbei die Verwendung in Müllverbrennungsanlagen, Kraftwerken, Chemieanlagen, Raffinerien und/oder dergleichen bei welchen die entstehende Verbrennungswärme des Rauchgases zur Erwärmung eines zweiten Mediums genutzt wird.

Einen Plattenwärmetauscher gemäß der vorstehenden Art offenbart im Einzelnen die deutsche Patentschrift DE 41 42 177 C2. Dabei sind zur Erhöhung des Wirkungsgrades des Wärmetauschers oder alternativ zur Verringerung der Abmessungen der benötigten Einzelplatten Leitschaufeln vorgesehen, welche das durch den Zuströmquerschnitt eintretende Medium auf die volle Kanalbreite des Strömungskanals verteilen. Um Totzonen im Eintrittsbereich, insbesondere im spiegelsymmetrisch zur Längsmitte neben dem Zuströmquerschnitt liegenden Plattenbereich, zu vermeiden, sind die Leitschaufeln mit verlängerten Abströmschenkeln versehen, welche über die Längsmitte der Einzelplatte hinausragen. Zusätzlich sind die Leitschaufeln zur Vergleichmäßigung der Strömung innerhalb des Strömungskanals in der Längsmitte der Einzelplatten näher am Zuströmquerschnitt angeordnet als in Richtung des Längsrandes der Einzelplatte. Dem gleichen Zweck dient die Turbulenzen erzeugende Profilierung, welche eine möglichst große Fläche der Einzelplatten bedeckt.

Obwohl sich diese Anordnung in der Praxis bewährt hat, ergeben sich dennoch Nachteile durch auf der Einzelplatte entstehende Strömungsbypässe, welche das Wärmemedium wechselwirkungsfrei an der Profilierung entlangströmen lassen. Dies betrifft insbesondere die Randbereiche der Einzelplatte. Als Folge davon sinkt die Wärmeleistung des Plattenwärmetauschers, so dass dieser für eine geforderte Leistung entsprechend längere Einzelplatten aufweisen muss.

Daher ist es **Aufgabe** der Erfindung, einen Plattenwärmetauscher zu schaffen, bei welchem der wechselwirkungsfreie Durchfluss von Wärmemedium durch die Einzelplatte möglichst gering ist und somit die Wärmeleistung bei konstanter Plattendimension steigt.

Zur technischen **Lösung** wird ein Plattenwärmetauscher gemäß dem Oberbegriff des Hauptanspruchs vorgeschlagen, bei welchem die Einzelplatten im Bereich der Anlageflächen Randkanäle mit einem über ihre Längserstreckung größenvariablen Querschnitt aufweisen.

Die erfindungsgemäßen Randkanäle führen ebenfalls durch Verkleinerung der barrierefreien Bypässe zu einem verbesserten Strömungsbild, wodurch wiederum die Wärmeleistung des Wärmetauschers erhöht wird. Die Randkanäle sind labyrinthartig ausgebildet und werden im Bereich der Anlageflächen, d. h. im Randbereich der Einzelplatten, ausgebildet, wo sich ansonsten das Wärmemedium einen barrierfreien und somit wechselwirkungsfreien Strömungsweg suchen würde. Die Variation des Querschnittes über die Längserstreckung der Randkanäle sorgt dafür, dass das hindurch strömende Medium nicht barrierefrei geradeaus weiterfließen kann, sondern an den Verengungen des Querschnitts einen Staueffekt erleidet. Somit wird ein wechselwirkungsfreier Mediumdurchfluss durch die Randkanäle der Einzelplatte und folglich auch ein Leistungsverlust stark vermindert. Dies führt gegenüber dem Stand der Technik zu einer Leistungssteigerung von bis zu 5%. Diese Leistungssteigerung kann auch zur Reduzierung der notwendigen Plattenlänge des Wärmetauschers genutzt werden, so dass die gleiche Leistung mit kürzeren Einzelplatten erzielt werden kann.

Besonders vorteilhaft sind die Randkanäle im Wesentlichen s-förmig, d.h. mehrfach s-förmig ausgebildet. Dabei ergibt sich eine versetzte Sperrprägung auf beiden Seiten jedes Randkanals, welche aufgrund der entstehenden Verengungen und Erweiterungen zu einer erhöhten Wechselwirkung des Wärmemediums führt.

Vorteilhaft ist der Querschnitt der Randkanäle dabei um mehr als 50 % variabel. Dadurch reduziert sich der barrierefreie Querschnitt für das Medium an einer Verengung um die Hälfte oder mehr. In Kombination mit der s-förmigen Ausbildung wird zudem ein örtlich versetzter Strömungskanal geschaffen, welcher weiterhin die Wechselwirkung zwischen Medium und Wärmetauscher verstärkt.

Die erfindungsgemäße Randkanalsausgestaltung ergibt in Kombination mit der erfindungsgemäßen Ausgestaltung der die Turbulenzen erzeugenden Profilierung bis in den jeweiligen Randbereich einer jeden Einzelplatte den synergetischen Effekt, dass freie Durchströmungswege für das Medium dem Grunde nach vermieden sind. Die in den Plattenwärmetauscher einströmenden Medien können somit nicht über einen beipassgleichen, wechselwirkungsfreien Strömungsweg ausweichen. Weder der randbereichnahe Boden einer jeden Einzelplatte noch der sich im Randbereich zwischen zwei Einzelplatten ausbildende Randkanal stellen gemäß der erfindungsgemäßen Ausgestaltung im Unterschied zum Stand der Technik eine solche Beipassführung dar, da die Randkanäle erfindungsgemäß labyrinthartig ausgebildet sind und die die Turbulenzen verursachende Profilierung bis in den Randbereich einer jeden Einzelplatte hineingezogen ist. Im Ergebnis kann so bei gleichbleibender Plattengröße eine Leistungssteigerung bzw. bei gleicher Leistung eine verkleinerte Plattengröße erreicht werden. Für eine solche Ausgestaltung gibt es im Stand der Technik keinerlei Vorbild.

Die Erfindung sieht vor, dass die Anströmschenkel und die Abströmschenkel einen Winkel zwischen 140° und 100°, vorzugsweise 135° und 112° zueinander aufweisen. Je kürzer die Leitschaufeln dabei sind, desto steiler können Anströmschenkel und Abströmschenkel zueinander angeordnet sein. Durch die Kombination mit einem im Wesentlichen parallel zur Hauptströmungsrichtung ausgerichteten Anströmschenkel sind somit auch Abwinklungen von bis zu 90° möglich, ohne dass die Gefahr von Verstopfungen der Zuströmquerschnitte durch Fremdstoffanlagerungen auf den Leitschaufeln besteht.

Es empfiehlt sich, dass die Einzelplatten innerhalb eines Eintrittsbereiches durch Ausprägungen gebildete, in den Strömungskanal hineinragende Leitschaufeln aufweisen, wobei die Leitschaufeln bogenförmig mit einem im Wesentlichen parallel zur Hauptströmungsrichtung ausgerichteten Anströmschenkel und einem unter einem Winkel zum Anströmschenkel ausgerichteten Abströmschenkel ausgebildet sind, wobei die Turbulenzen erzeugende Profilierung der Einzelplatten ausgeprägte Noppen aufweist. Die Noppen lassen sich durch Prägen der Einzelplatten sehr einfach und kostengünstig herstellen. Ein gleichmäßiges Noppenfeld ist zudem hervorragend geeignet, die Leistung des Wärmetauschers zu erhöhen. Durch die turbulente Strömung wird der Wärmeübergang vergrößert und damit der Wirkungsgrad verbessert.

Zudem können einige der Noppen als Abstandshalter für benachbarte Einzelplatten ausgebildet sein. Dadurch kann auch bei geringen Abständen zwischen benachbarten Einzelplatten der vorgegebene Plattenabstand über die volle Kanallänge und Kanalbreite gewährleistet werden. Derartige Abstandshalter können auch im Bereich der Leitschaufeln ausgebildet werden, um die Einzelplatten im Bereich der Zuström- und Abströmquerschnitte im vorgegebenen Abstand voneinander zu halten. Selbstverständlich können auch alle Noppen als Abstandshalter dienen.

Zusätzlich wird vorgeschlagen, dass die Leitschaufeln der Zuströmquerschnitte nicht über die Längsmitte der Einzelplatten hinausragen, d.h. die Leitschaufeln ausschließlich in den den jeweiligen Zuströmquerschnitten zugeordneten Plattenhälften ausgebildet sind, wobei die Anströmschenkel und die Abströmschenkel der Leitschaufeln im Wesentlichen gleiche Längen aufweisen, und wobei die Anströmschenkel der Leitschaufeln jeweils unmittelbar an den im Wesentlichen senkrecht zur Hauptströmungsrichtung verlaufenden Querrändern der Einzelplatten angeordnet sind. Durch die kürzeren, steiler zur Hauptströmungsrichtung und näher am Rand angeordneten Leitschaufeln wird die Anhaftung der Schmutzpartikel minimiert. Dadurch wird zuverlässig eine Verstopfung der Zuströmquerschnitte verhindert, was andernfalls eine teure Reinigung zur Folge hätte.

Weiterhin wird vorgeschlagen, dass die Turbulenzen erzeugende Profilierung im Bereich der Zuströmquerschnitte bis an die Leitschaufeln ragt und im Bereich der Abströmquerschnitte ausgespart ist. Durch diese Profilaussparung in der neben den Zuströmquerschnitten liegenden Plattenhälfte entsteht ein Unterdruck gegenüber dem Gasdruck innerhalb des profilierten Zuströmquerschnittes, wodurch ein Ansaugen des einströmenden Rauchgases in den profilfreien Bereich bewirkt wird. Somit wird eine homogene Verteilung des einströmenden Mediums auf die gesamt Plattenbreite bewirkt, was wiederum die Leistung des Plattenwärmetauschers positiv beeinflusst.

Die erfindungsgemäße Leitschaufelnausgestaltung einerseits und die erfindungsgemäße Ausgestaltung der die Turbulenzen erzeugenden Profilierung andererseits erbringen in Kombination den synergetischen Effekt, dass eine Vergleichmäßigung der in den Plattenwärmetauscher einströmenden Medien auf die gesamte Plattenbreite erfolgt, und dies bei gleichzeitiger Minimierung der Gefahr von im schlimmsten Fall zu Verstopfungen führenden Verschmutzungen der Leitschaufeln. Dabei wird im Unterschied zum Stand der Technik nach der vorgenannten DE 41 42 177 C2 mit der Erfindung bewusst in Abkehr zur bisherigen Ausgestaltung vorgeschlagen, die Leitschaufeln zu verkleinern, insbesondere hinsichtlich des jeweiligen Abströmschenkels. Darüber hinaus ist in bewusster Abkehr zum vorbenannten Stand der Technik die Anzahl der Leitschaufeln deutlich reduziert worden. Die nach den Ausführungen in der DE 41 42 177 C2 infolge dieser Maßnahmen zu befürchtende Verschlechterung der Mediumsvergleichmäßigung ist in überraschender Weise nicht eingetreten bzw. konnte in Kombination mit der erfindungsgemäßen Ausgestaltung der die Turbulenzen erzeugenden Profilierung kompensiert werden. Im Ergebnis der erfindungsgemäßen Ausgestaltung ist bei einem gegenüber dem Stand der Technik erhöhten Wirkungsgrad hinsichtlich der Mediumsverteilung eine Reduzierung der durch die Leitschaufeln bedingten Angriffsflächen für Schmutzpartikel, Fremdstoffe und/oder dergleichen erreicht. Im Ergebnis neigt der erfindungsgemäße Plattenwärmetauscher im Unterschied zu vorbekannten Plattenwärmetauschern weniger stark zu Verschmutzungen oder gar Verstopfungen, wodurch die Betriebssicherheit erhöht ist und/oder Wartungsintervalle größer bemessen werden können. In diesem Zusammenhang wirkt sich insbesondere positiv aus, dass die Abströmschenkel der erfindungsgemäßen Leitschaufeln im Unterschied zum Stand der Technik sehr viel steiler und sehr viel kürzer ausgebildet sind.

Vorteilhaft sind die Leitschaufeln vollständig durchgeprägt, so dass diese spaltfrei an der benachbarten Einzelplatte anliegen. Durch diese Ausgestaltung dienen die Leitschaufeln vollständig als Abstützung bzw. als Abstandshalter, so dass Schwingungen innerhalb der Plattenpaare und innerhalb des Plattenstapels reduziert werden und somit der Aufbau des Wärmetauschers insgesamt stabiler wird. Dabei können die vollständig durchgeprägten Leitschaufeln je nach Ausgestaltung an den Leitschaufeln benachbarter Einzelplatten oder an der gegenüberliegenden Wand der Strömungskanäle anliegen.

Weitere Merkmale und Vorteile der Erfindung ergeben sich aus der nachfolgenden Beschreibung anhand der Figuren. Dabei zeigen:
- Fig. 1: eine perspektivische Ansicht eines aus mehreren Einzelplatten gebildeten Plattenstapels, wobei jedoch wegen der besseren Übersicht die Leitschaufeln und die Profilierung nicht dargestellt sind,
- Fig. 2a: eine Draufsicht auf eine erfindungsgemäße Einzelplatte mit Leitschaufeln und angedeuteter Profilierung,
- Fig. 2b: eine perspektivische Ansicht eines aus mehreren Einzelplatten nach Figur 2a gebildeten Plattenstapels,
- Fig. 3: eine vergrößerte Detaildarstellung eines erfindungsgemäßen s-förmigen Randkanals,
- Fig. 4 a: eine Schnittdarstellung gemäß Schnitt "A" des s-förmigen Randkanals,
- Fig. 4 b: eine Schnittdarstellung gemäß Schnitt "B" des s-förmigen Randkanals
- Fig. 4 c: eine Schnittdarstellung gemäß Schnitt "C" des s-förmigen Randkanals.

Das in Figur 1 schematisch dargestellte Ausführungsbeispiel eines Plattenwärmetauschers zeigt perspektivisch einen Plattenstapel S aus einer Mehrzahl formgeprägter Einzelplatten 1, die jeweils miteinander zu einem Plattenpaar P verbunden sind. Jede Einzelplatte 1 umfasst einen Boden 11, der in einer anderen Ebene liegt als die Längsränder 12. Im Anschluss und parallel zu diesen Längsrändern 12 ist jede Einzelplatte 1 jeweils mit einer Anlagefläche 13 ausgebildet, die gegenüber den Längsrändern 12 in der Höhe versetzt ist. Der Versatz zwischen der Anlagefläche 13 und dem zugehörigen Längsrand 12 ist doppelt so groß wie der Versatz zwischen den Längsrändern 12 und dem Boden 11. Der Boden 11 liegt demzufolge höhenmäßig in der Mitte zwischen der Ebene der Längsränder 12 und der Ebene der Anlageflächen 13. Die quer zu den Längsrändern 12 der Einzelplatte 1 verlaufenden Ränder liegen beim Ausführungsbeispiel etwas zur Hälfte in der Ebene der Längsränder 12 bzw. in der Ebene der Anlageflächen 13. Auf diese Weise ergeben sich Querränder 14a und 14b, die in der Höhe, d. h. senkrecht zur Fläche des Bodens 11 um denselben Betrag zueinander versetzt sind wie die Ebenen, in denen einerseits die Längsränder 12 und andererseits die Anlageflächen 13 liegen. Die Figur 1 lässt deutlich erkennen, dass hierbei die Querränder 14a bzw. 14b einander diagonal gegenüberliegen.

Jeweils zwei der in Figur 1 als oberstes Teil dargestellten Einzelplatten 1 werden gemäß der unteren Darstellung in Figur 1 zu Plattenpaaren P verbunden. In Figur 1 sind fünf komplette Plattenpaare P dargestellt, wobei auf dem obersten Plattenpaar noch eine Einzelplatte 1 angeordnet ist, die mit der im Abstand dargestellten obersten Einzelplatte 1 ebenfalls zu einem Plattenpaar P verbunden wird.

Wenn die Plattenpaare P im Bereich der Anlageflächen 13 zum Plattenstapel S verbunden werden, ergeben sich übereinander liegende Kanäle für die beiden am Wärmeaustausch teilnehmenden Medien. Während das eine Medium in den Strömungskanälen strömt, die jeweils durch die Plattenpaare P gebildet werden, strömt das andere Medium in den Strömungskanälen, die sich durch das Zusammenfügen der Plattenpaare P zum Plattenstapel S ergeben. Die in der Ebene der Längsränder 12 liegenden Querränder 14a der Einzelplatten 1 bilden hierbei den Zuströmquerschnitt Z1 bzw. den Abströmquerschnitt A1 der Strömungskanäle für das zwischen den Plattenpaaren P strömende Medium. Die in der Ebene der Anlageflächen 13 verlaufenden Querränder 14b der Einzelplatten 1 bilden die Zuströmquerschnitte Z2 bzw. die Abströmquerschnitte A2 für das andere Medium, das zwischen den Einzelplatten 1 jedes Plattenpaares P entweder in derselben oder in Gegenrichtung zum ersten Medium strömt. Die Figur 1, die einen Gegenstrom-Wärmetauscher zeigt, lässt erkennen, dass aufgrund der diagonalen Anordnung der Eintritts- und Austrittsöffnungen die Zuströmquerschnitte Z1 bzw. Z2 für das eine Medium neben den Abströmquerschnitten A2 bzw. A1 für das andere Medium liegen, und zwar jeweils um eine halbe Höhe eines Plattenpaares P versetzt.

Figur 2a zeigt eine Einzelplatte 1 nach der Erfindung, deren Zuströmquerschnitt Z1 sich über die halbe Breite der Einzelplatte 1, von der Längsmitte bis zum Längsrand 12 erstreckt. Die Einzelplatte weist einen Eintrittsbereich E auf, dessen Länge in Hauptströmungsrichtung die Strecke kennzeichnet, welche das einströmende Medium benötigt, um sich auf die volle Breite der Einzelplatte 1 zu verteilen. In der Bildebene sind rechts neben der Längsmitte der Einzelplatte 1 vier Leitschaufeln 2 angeordnet, welche jeweils einen Anströmschenkel 21 und einen Abströmschenkel 22 aufweisen. Die Anströmschenkel 21 und Abströmschenkel 22 sind ungefähr gleich lang und schließen einen Winkel von ca. 140° bis 100° zwischen sich ein. Dabei ragt keiner der Abströmschenkel 22 über die Längsmitte der Einzelplatte 1 hinaus. Die Anströmschenkel 21 sind jeweils in unmittelbarer Nähe des Querrandes 14a angebracht. Die Einzelplatte 1 weist über ihre gesamte Breite bis zu den Anlageflächen 13 eine Turbulenzen erzeugende Profilierung 31, 32 auf. Diese Profilierung 31, 32 besteht aus einer großen Vielzahl in die Einzelplatte 1 eingeprägter Noppen 31, 32, welche sich im Bereich des Zuströmquerschnittes Z1 bis an die Leitschaufeln 2 erstrecken und im Bereich links der Längsmitte ausgespart sind.

Im Bereich der Anlageflächen 13 sind mit Bezug auf die Bildebene nach Figur 2 s-förmige Randkanäle 15 mit einem über ihre Längserstreckung größenvariablen Querschnitt ausgebildet.

Figur 2b lässt in einer perspektivischen Ansicht einen aus einer Mehrzahl von Einzelplatten 1 gebildeten Plattenstapel S erkennen. Das Zusammenwirken der Einzelplatten 1 kann dieser Darstellung gut entnommen werden.

Die Figur 3 zeigt einen solchen vergrößert dargestellten Randkanal 15 in der Draufsicht. Die Figuren 4 a, 4 b und 4 c zeigen Schnittdarstellungen dieses Randkanals 15 an unterschiedlichen Schnittstellen A, B und C gemäß Figur 3. Zu erkennen ist, dass der vom Medium durchströmbare Querschnitt an der Stelle A maximal groß ist, während der Querschnitt an den Stellen B und C jeweils nur ca. 50 % oder weniger des maximalen Querschnitts beträgt, wobei der Querschnitt an den Stellen B und C jeweils zu unterschiedlichen Seiten des Randkanals 15 verengt ist. Dabei ergeben sich die Verengungen aufgrund von Einprägungen 33, die mit Bezug auf die Bildebene nach Figur 3 teilkreisförmig ausgebildet sind, wodurch sich der in Längsrichtung insgesamt s-förmig ausgebildete Kanalverlauf ergibt.

Die Erfindung funktioniert so, dass das durch den Zuströmquerschnitt Z1 in die Einzelplatte 1 einströmende Wärmemedium, hier Rauchgas, auf die sich unmittelbar an den Querrand 14a anschließenden Anströmschenkel 21 der Leitschaufeln 2 trifft. Von dort aus wird das Rauchgas auf die Abströmschenkel 22 geleitet, welche in einem Winkel von ca. 140° bis 100° zu den Anströmschenkeln 21 stehen. Dadurch, dass der Eintrittsbereich E im Bereich des Zuströmquerschnittes Z1 eine sich unmittelbar an die Leitschaufeln 2 anschließende Profilierung 31, 32 aufweist, während sich in dem spiegelsymmetrisch links neben der Längsmitte liegenden Bereich der Eintrittsplatte 1 keine Profilierung befindet, bildet sich oberhalb der Profilierung 31, 32 innerhalb des Eintrittsbereiches E eine Druckverteilung aus, welche das zuströmende Rauchgas von den Leitschaufeln 2 in den profilfreien Bereich saugt. Dadurch wird das Rauchgas gleichmäßig über die Plattenbreite verteilt und sorgt für eine homogene Wärmeleistung über die gesamte Eintrittsplatte 1 des Wärmetauschers. Durch die besonders kurze und steile Ausgestaltung der Leitschaufeln 2 reduziert sich die Anhaftung von Schmutzpartikeln an die Leitschaufeln 2, so dass einer Verstopfung des Zuströmquerschnittes Z1 vorgebeugt wird. Insgesamt entsteht somit ein wartungsarmer Plattenwärmetauscher, welcher keine Leistungseinbuße erfordert.

Gemäß der Erfindung weist die Einzelplatte 1 zusätzlich zu den zuvor dargestellten Maßnahmen Randkanäle 15 auf, welche zum Zwecke einer Labyrinthausbildung über Einprägungen 33 verfügt. Dabei strömt das in den Randbereich der Einzelplatte 1 gelangende Medium durch die Randkanäle 15 hindurch und trifft dabei auf die Verengungen und Erweiterungen der jeweiligen Kanalquerschnitte, welche einen Staueffekt bewirken und zu einer höheren Wechselwirkung des Mediums mit der Einzelplatte 1 führen. Wie in Figur 3 gezeigt gelangt das Rauchgas in die s-förmig geschnittenen Randkanäle 15, wo es im Schnittbereich A (Ansicht Figur 4 a) den gesamten Kanalquerschnitt zur Verfügung hat. Im Bereich des Schnittes B (Ansicht Figur 4 b) muss das Rauchgas die erste Krümmung durchströmen, in welcher sich der Querschnitt um die Hälfte reduziert. Dabei entsteht der vorgenannte Staueffekt. Hinter der Krümmung erweitert sich der Querschnitt dann wieder kurzzeitig, um sich im Bereich des Schnittes C (Figur 4 c) erneut auf die Hälfte zu reduzieren, jedoch diesmal der s-Form des Randkanals 15 folgend im Bereich der gegenüberliegenden Kanalseitenwand. Insgesamt werden somit durch die höhere Wechselwirkung des Wärmemediums mit den Einzelplatten 1 Leistungsverluste, welche gemäß dem Stand der Technik durch Bypässe im Randbereich der Einzelplatte 1 auftreten, erheblich vermindert, was wiederum zu einer Leistungssteigerung des Wärmetauschers führt. Verstärkt wird dieser Effekt weiterhin dadurch, dass die Turbulenzen erzeugende Profilierung 31, 32 über die gesamte Breite der Einzelplatten 1 bis hin zu den Anlageflächen 13 ausgebildet ist. Dies unterstützt die Vermeidung von Bypässen und führt somit zu einer Leistungsverbesserung des Wärmetauschers.

### Bezugszeichenliste

- A: Austrittsbereich
- A1: Abströmquerschnitt
- A2: Abströmquerschnitt
- E: Eintrittsbereich
- P: Plattenpaar
- S: Plattenstapel
- Z1: Zuströmquerschnitt
- Z2: Zuströmquerschnitt
- 1: Einzelplatte
- 11: Boden
- 12: Längsrand
- 13: Anlagefläche
- 14a: Querrand
- 14b: Querrand
- 15: Randkanal
- 2: Erhebung
- 21: Anströmschenkel
- 22: Abströmschenkel
- 31: Einzelnoppe
- 32: Einzelnoppe
- 33: Einprägung

## Patentansprüche

1. Plattenwärmetauscher mit im Gleichstrom oder Gegenstrom von einem ersten und einem zweiten Medium durchströmten Strömungskanälen, die für das erste Medium zwischen jeweils zu einem Plattenpaar (P) verbundenen Einzelplatten (1) und für das zweite Medium zwischen zu einem Plattenstapel (S) zusammengefügten Plattenpaaren (P) gebildet sind, wobei die Einzelplatten (1) und die Plattenpaare (P) an parallel zur Hauptströmungsrichtung verlaufenden Längsrändern (12) und Anlageflächen (13) miteinander verbunden sind, wobei jede Einzelplatte (1) in Längsrichtung korrespondierende, diagonal angeordnete Zuström- und Abströmquerschnitte (Z1, Z2, A1, A2) für das erste Medium und in Querrichtung neben diesen liegende Zuström- bzw. Abströmquerschnitte (Z1, Z2, A1, A2) für das zweite Medium aufweist, wobei die Zuström- bzw. Abströmquerschnitte (Z1, Z2, A1, A2) für das erste Medium jeweils um die halbe Höhe der Zuström- bzw. Abströmquerschnitte (Z1, Z2, A1, A2) für das zweite Medium versetzt sind, wobei die Einzelplatte (1) mit einer Turbulenzen erzeugenden Profilierung (31, 32) versehen ist,
wobei,
die Profilierung (31, 32) senkrecht zur Hauptströmungsrichtung über den gesamten Boden (11) bis zu den Anlageflächen (13) ausgebildet ist, und wobei die Einzelplatten (1) im Bereich der Anlageflächen (13) Randkanäle (15) aufweisen, **dadurch gekennzeichnet, dass** die Randkanäle (15) einen über ihre Längserstreckung größenvariablen Querschnitt aufweisen, wobei der größenvariable Querschnitt eines jeden Randkanals (15) durch wenigstens zwei Sperrprägungen (33) gebildet ist, wobei die Sperrprägungen in einander gegenüberliegenden Seitenwänden des Randkanals (15) und in Längserstreckung des Randkanals (15) versetzt zueinander eingeprägt sind.

2. Plattenwärmetauscher nach Anspruch 1, **dadurch gekennzeichnet, dass** die Randkanäle (15) im Wesentlichen s-förmig bzw. mehrfach s-förmig ausgebildet sind.

3. Plattenwärmetauscher nach Anspruch 1 oder 2, **dadurch gekennzeichnet, dass** der Querschnitt der Randkanäle (15) um bis zu 50 % oder mehr variabel ist.

4. Plattenwärmetauscher nach einem der vorhergehenden Ansprüche, **dadurch gekennzeichnet, dass** die Einzelplatten (1) innerhalb eines Eintrittsbereiches (E) durch Ausprägungen gebildete, in den Strömungskanal hineinragende Leitschaufeln (2) aufweisen, wobei die Leitschaufeln (2) bogenförmig mit einem im Wesentlichen parallel zur Hauptstromungsrichtung ausgerichteten Anströmschenkel (21) und einem unter einem Winkel zum Anströmschenkel (21) ausgerichteten Abströmschenkel (22) ausgebildet sind, wobei die Anströmschenkel (21) und die Abströmschenkel (22) einen Winkel zwischen 140° und 100°, vorzugsweise 135° und 112° zueinander aufweisen.

5. Plattenwärmetauscher nach einem der vorhergehenden Ansprüche, **dadurch gekennzeichnet, dass** die Turbulenzen erzeugende Profilierung (31, 32) ausgeprägte Noppen (31, 32) aufweist.

6. Plattenwärmetauscher nach Anspruch 5, **dadurch gekennzeichnet, dass** einige der Noppen (31, 32) als Abstandshalter für benachbarte Einzelplatten (1) ausgebildet sind.

7. Plattenwärmetauscher nach einem der vorhergehenden Ansprüche 4 bis 6, **dadurch gekennzeichnet, dass** die Leitschaufeln (2) der Zuströmquerschnitte (Z1, Z2) nicht über die Längsmitte der Einzelplatten (1) hinausragen, wobei die Anströmschenkel (21) und die Abströmschenkel (22) im Wesentlichen gleiche Längen aufweisen, und wobei die Leitschaufeln (2) mit im Wesentlichen gleichem Abstand zu dem zugehörigen Querrand (14a, 14b) der jeweiligen Einzelplatte (1) angeordnet sind.

8. Plattenwärmetauscher nach einem der vorhergehenden Ansprüche 4 bis 7, **dadurch gekennzeichnet, dass** die Turbulenzen erzeugende Profilierung (31, 32) im Eintrittsbereich (E) der Zuströmquerschnitte (Z1, Z2) bis an die Leitschaufeln (2) ragt und im spiegelsymmetrisch zur Längsmitte der Einzelplatten (1) angrenzenden Bereich der Abströmquerschnitte (A1, A2) ausgespart ist.

9. Plattenwärmetauscher nach einem der vorhergehenden Ansprüche 4 bis 8, **dadurch gekennzeichnet, dass** die Leitschaufeln (2) vollständig durchgeprägt sind, so dass diese spaltfrei an der benachbarten Einzelplatte (1) anliegen.

10. Plattenwärmetauscher nach Anspruch 9, **dadurch gekennzeichnet, dass** die Leitschaufeln (2) als Abstandshalter der Abstützung dienen.

## Claims

1. A plate heat exchanger comprising flow channels which are flown through by a first and a second medium in a co-current flow or counter-current flow, which flow channels are formed for the first medium between individual plates (1) that are respectively connected to form a pair of plates (P) and for the second medium between pairs of plates (P) that are assembled to form a plate stack (S), wherein the individual plates (1) and the pairs of plates (P) are connected to each other at longitudinal edges (12) and contact surfaces (13) which extend in parallel to the main flow direction, wherein each individual plate (1) comprises corresponding inflow and outflow cross sections (Z1, Z2, A1, A2) for the first medium, which are diagonally arranged, in the longitudinal direction, and inflow respectively outflow cross sections (Z1, Z2, A1, A2) for the second medium, which are juxtaposed to the first ones in the transverse direction, wherein the inflow or outflow cross sections (A1, A2, Z1, Z2) for the first medium are respectively offset by half the height of the inflow or outflow cross sections (Z1, Z2, A1, A2) for the second medium, wherein the individual plate (1) is provided with a profiling (31, 32) that creates turbulences,
wherein
the profiling (31, 32) is formed perpendicular to the main flow direction over the entire bottom (11) up to the contact surfaces (13), and wherein the individual plates (1) comprise rim channels (15) in the area of the contact surfaces (13), **characterized in that** the rim channels (15) have a cross section, the size of which is variable over their longitudinal extension, wherein the cross section of variable size of each rim channel (15) is formed by at least two barrier imprints (33), wherein the barrier imprints are embossed in an offset manner with respect to each other in opposite side walls of the rim channel (15) and in the longitudinal extension of the rim channel (15).

2. A plate heat exchanger according to claim 1, **characterized in that** the rim channels (15) are essentially s-shaped or several times s-shaped.

3. A plate heat exchanger according to claim 1 or 2, **characterized in that** the cross section of the rim channels (15) can be varied by up to 50% or more.

4. A plate heat exchanger according to one of the preceding claims, **characterized in that** the individual plates (1) comprise guide blades (2), which are formed by protrusions and project into the flow channel, in the entry area (E), wherein the guide blades (2) are arc-shaped with an inflow leg (21) which is essentially oriented in parallel to the main flow direction and an outflow leg (22) which is oriented under an angle with respect to the inflow leg (21), wherein the inflow leg (21) and the outflow leg (22) form an angle comprised between 140° and 100°, preferably 135° and 112°, between each other.

5. A plate heat exchanger according to one of the preceding claims, **characterized in that** the profiling (31, 32) which creates turbulences comprises embossed knobs (31, 32).

6. A plate heat exchanger according to claim 5, **characterized in that** some of the knobs (31, 32) are designed as spacers for adjacent individual plates (1).

7. A plate heat exchanger according to one of the preceding claims 4 through 6, **characterized in that** the guide blades (2) of the inflow cross sections (Z1, Z2) do not project beyond the lengthwise center of the individual plates (1), wherein the inflow legs (21) and the outflow legs (22) essentially comprise the same length, and wherein the guide blades (2) are arranged at essentially the same distance from the associated transverse edge (14a, 14b) of the respective individual plate (1).

8. A plate heat exchanger according to one of the preceding claims 4 through 7, **characterized in that** the profiling (31, 32) which creates turbulences and is provided in the entry area (E) of the inflow cross sections (Z1, Z2) extends up to the guide blades (2) and is omitted in the area of the outflow cross sections (A 1, A2) which is adjacent in mirror symmetry to the lengthwise center of the individual plates (1).

9. A plate heat exchanger according to one of the preceding claims 4 through 8, **characterized in that** the guide blades (2) are completely embossed, such that they rest against the adjacent individual plate (1) in a gap-free manner.

10. A plate heat exchanger according to claim 9, **characterized in that** the guide blades as spacers provide support.

## Revendications

1. Echangeur thermique à plaques comprenant des canaux d'écoulement traversés par un premier médium et un deuxième médium dans le même sens ou à contre-courant, lesquels canaux d'écoulement sont formés pour le premier médium entre des plaques individuelles (1) qui sont chacune reliées à une autre plaque individuelle pour former une paire de plaques (P) et formés pour le deuxième médium entre des paires de plaques (P) qui sont assemblées pour former une pile de plaques (S), les plaques individuelles (1) et les paires de plaques (P) étant reliées les unes aux autres à des bords longitudinaux (12) et à des surfaces de contact (13) qui s'étendent en parallèle de la direction de flux principale, chaque plaque individuelle (1) comprenant des sections transversales d'afflux ou d'effluent (Z1, Z2, A1, A2) correspondantes dans la direction longitudinale et disposées diagonalement pour le premier médium et des sections transversales d'afflux ou d'effluent (Z1, Z2, A1, A2) juxtaposées à celles-ci dans la direction transversale pour le deuxième médium, les sections transversales d'afflux ou d'effluent (A1, A2, Z1, Z2) pour le premier médium étant chacune décalées de la demi-hauteur des sections transversales d'afflux ou d'effluent (Z1, Z2, A1, A2) pour le deuxième médium, la plaque individuelle (1) étant munie d'un profilage (31, 32) qui crée des turbulences,
dans lequel le profilage (31, 32) est perpendiculaire à la direction de flux principale sur tout le fond (11) jusqu'aux surfaces de contact (13) et dans lequel les plaques individuelles (1) comprennent, au niveau des surfaces de contact (13), des canaux marginaux (15), **caractérisé en ce que** les canaux marginaux (15) ont une section transversale de dimension variable dans leur sens longitudinal, la section transversale de dimension variable de chaque canal marginal (15) étant formée par au moins deux estampages de blocage (33), les estampages de blocage étant estampés de manière décalée l'un par rapport à l'autre dans l'extension longitudinal du canal marginal (15) et dans des parois latérales opposées du canal marginal (15).

2. Echangeur thermique à plaques selon la revendication 1, **caractérisé en ce que** les canaux marginaux (15) sont essentiellement configurés en forme de s ou plusieurs fois en forme de s.

3. Echangeur thermique à plaques selon la revendication 1 ou la revendication 2, **caractérisé en ce que** la section transversale des canaux marginaux (15) est variable jusqu'à 50 % ou plus.

4. Echangeur thermique à plaques selon l'une des revendications précédentes, **caractérisé en ce que** les plaques individuelles (1) comprennent, à l'intérieur d'une zone d'entrée (E), des aubes directionnelles (2) formées par des protubérances et faisant saillie dans le canal d'écoulement, les aubes directionnelles (2) étant réalisées en forme d'arc et comprenant une branche d'afflux (21) essentiellement orientée en parallèle de la direction de flux principale et une branche d'effluent (22) qui est inclinée d'un angle par rapport à la branche d'afflux (21), les branches d'afflux (21) et les branches d'effluent (22) formant un angle compris entre 140° et 100°, de préférence entre 135° et 112°, entre elles.

5. Echangeur thermique à plaques selon l'une des revendications précédentes, **caractérisé en ce que** le profilage (31, 32) créant des turbulences comprend des noppes estampées (31, 32).

6. Echangeur thermique à plaques selon la revendication 5, **caractérisé en ce que** quelques-unes des noppes (31, 32) sont configurées comme des écarteurs destinés à des plaques individuelles (1) adjacentes.

7. Echangeur thermique à plaques selon l'une des revendications 4 à 6, **caractérisé en ce que** les aubes directionnelles (2) des sections transversales d'afflux (Z1, Z2) ne s'étendent pas au-delà du centre longitudinal des plaques individuelles (1), les branches d'afflux (21) et les branches d'effluent (22) comprenant essentiellement la même longueur et les aubes directionnelles (2) étant disposées à une essentiellement même distance du bord transversal associé (14a, 14b) de la plaque individuelle respective (1).

8. Echangeur thermique à plaques selon l'une des revendications 4 à 7, **caractérisé en ce que** le profilage (31, 32) créant des turbulences s'étend dans la zone d'entrée (E) des sections transversales d'afflux (Z1, Z2) jusqu'aux aubes directionnelles (2) et est omis dans la zone des sections transversales d'effluent (A1, A2) laquelle est adjacente de façon symétrique par rapport au centre longitudinal des plaques individuelles (1).

9. Echangeur thermique à plaques selon l'une des revendications précédentes 4 à 8, **caractérisé en ce que** les aubes directionnelles (2) sont complètement estampées, de sorte que celles-ci se collent contre la plaque individuelle (1) adjacente sans aucune fente.

10. Echangeur thermique à plaques selon la revendication 9, **caractérisé en ce que** les aubes directionnelles (2) servent dans leur fonction d'écarteurs au support.
